# EUROPÄISCHE PATENTSCHRIFT

(11) **EP 0 118 749 B1**
(45) Veröffentlichungstag und Bekanntmachung des Hinweises auf die Patenterteilung: **04.02.1987**
(21) Anmeldenummer: 84101212.3
(22) Anmeldetag: 07.02.1984
(51) Int. Cl.: F04B 15/02

(54) **Pumpe, insbesondere für Beton**
Pump, particularly for concrete
Pompe, notamment pour béton

(30) Priorität: 12.02.1983 DE 3304985
(43) Veröffentlichungstag der Anmeldung: 19.09.1984
(73) Patentinhaber: Riker, Rudolf, D-8940 Memmingen (DE)
(72) Erfinder: Riker, Rudolf, D-8940 Memmingen (DE)

## Beschreibung

Die Erfindung betrifft eine Pumpe, insbesondere für Beton, mit zwei parallelen Pumpzylindern, an deren hinteren Enden ein Spülkasten und an deren vorderen Enden ein Gehäuse für einen Steuer-Rohrschieber angeschlossen ist, der um eine mittig oberhalb der Pumpzylinder liegende Achse im Gehäuse schwenkbar gelagert ist, welches durch mindestens ein in eine Offenstellung bewegbares oder lösbares Gehäuseteil zugänglich ist.

Pumpen dieser Art sind bekannt (z.B. DE-C-2 814 845). Sie unterscheiden sich u.a. durch unterschiedliche Bauarten der Steuer-Rohrschieber. Gemeinsam ist ihnen aber der grundsätzliche Aufbau, gemäß welchem die Pumpzylinder, der Spülkasten und das Rohrschiebergehäuse separate Bauteile sind, die entweder dadurch miteinander lösbar verbunden sind, daß die Endflansche der Pumpzylinder am Spülkasten und am Rohrschiebergehäuse angeschraubt oder durchgehende Zuganker zum Einspannen der Pumpzylinder zwischen Spülkasten und Rohrschiebergehäuse verwendet werden. Das Auswechseln der verschleißunterworfenen Pumpzylinder erfordert eine Demontage der ganzen Pumpe. Weiterhin liegen die Herstellungskosten der separat zu fertigenden und genau zu montierenden Einzelbauteile hoch und die Abdichtung bei hohen Pumpendrücken ist problematisch.

Aufgabe der Erfindung ist es, ein biegesteifes Pumpaggregat zu schaffen, bei dem die Pumpzylinder leichter ausgewechselt werden können, ohne das gesamte Pumpenaggregat zerlegen zu müssen.

Diese Aufgabe wird erfindungsgemäß dadurch gelöst, daß der Spülkasten und das Gehäuse durch eine Verbindungseinrichtung unlösbar zu einer starren Baueinheit miteinander verbunden sind, in welcher die beiden als flanschfreie Zylinderrohre ausgebildeten Pumpzylinder drehbar gehaltert und an einem Ende mittels einer Befestigungseinrichtung lösbar festgelegt sind, daß die Axialprojektionen der Zylinderrohre das bewegbare bzw. lösbare Gehäuseteil durchsetzen und daß die Zylinderrohre nach Lösen der Befestigungseinrichtungen und in Offenstellung befindlichem bzw. gelöstem Gehäuseteil durch das Gehäuse hindurch axial herausziehbar sind.

Die starre Baueinheit erhöht die Biegesteifigkeit, ermöglicht eine kostengünstige Herstellung. Die Verbindungseinrichtung, die vorzugsweise als die Zylinderrohre aufnehmender Kasten ausgebildet ist, ist selbsttragend, sodaß an ihr sehr einfach die notwendigen Zusatzausrüstungen befestigt werden können. Die Zylinderrohre können sehr leicht in eine andere Stellung gedreht, durch das geöffnete Rohrschiebergehäuse herausgezogen und um 180° gewendet wieder eingesetzt oder auch vollkommen ausgewechselt werden, ohne daß die Pumpe zerlegt werden muß.

Anhand der Zeichnung sei die Erfindung näher beschrieben.

Es zeigt
Fig. 1 eine Seitenansicht einer fahrbaren Betonpumpe,
Fig. 2 eine Explosionsdarstellung der wesentlichen Teile des Pumpenaggregates,
Fig. 3 eine Draufsicht,
Fig. 4 eine teilweise im Schnitt dargestellte Seitenansicht und
Fig. 5 eine Stirnansicht des montierten Pumpenaggregates,
Fig. 6 eine Schnittansicht der Lagerung der Pumpzylinderrohre im Pumpaggregat in größerem Maßstab,
Fig. 7 eine Schnittansicht eines abgewandelten Rohrschiebergehäuses des Pumpenaggregates

und
Fig. 8 eine Stirnansicht des Rohrschiebergehäuses gemäß Fig. 7.

Eine Betonpumpe 10 besteht aus einem, zwei Zylinderrohre 12 umgebenden Blechkasten 14, der an beiden Enden mit einem Spülwasserkasten 16 und einem Rohrschiebergehäuse 18 zu einer starren Baueinheit verschweißt ist..ln jedem Zylinder 12 befindet sich ein Kolben 20, dessen Kolbenstange 22 durch den Spütwasserkasten 16 hindurch und in einen Hydraulikzylinder 24 hineinragt und dort einen Hydraulikolben trägt. Auf dem Rohrschiebergehäuse 18 ist ein Aufnahmetrichter 26 montiert. Der Blechkasten 14 trägt Laufradstützen 28 sowie Antriebs- und Steueraggregate 30, 32 für die Hydraulikzylinder.

Im Rohrschiebergehäuse 18 ist ein Rohrschieber 34 um eine oberhalb der Zylinderrohre 12 und mittig zu diesen liegende parallele Achse 36 in einer Gehäusevorderwand 38 und einer Gehäuserückwand 40 schwenkbar gelagert. An dem, aus der Rückwand 40 vorstehenden Schwenkzapfen 42 des Rohrschiebers 34 greifen ein oder zwei Hydraulikzylinder 43 an. Die Vorderwand 38, die mit den Gehäuseseitenwänden 44,46 und der Rückwand 40 eine starre Baueinheit bildet, umfaßt nur die obere Lagerhälfte für die abgangsseitige Lagerung des Rohrschiebers 34. Die untere Lagerhälfte wird durch eine nach unten abnehmbare Lagerhalbschale 48 gebildet, die mittels Schrauben an der Vorderwand 38 befestigt ist. Das Gehäuse 18 ist durch eine Bodenklappe 50 geschlossen, die um ein Schwenklager 52 abgeklappt werden kann. Mittels eines Hydraulikzylinders 54 kann die Bodenklappe 50 in die Schließstellung verschwenkt und an der unteren Lagerhalbschale 48 verriegelt werden.

Eingangsseitig trägt der Rohrschieber 34 einen leicht auswechselbaren Verschleißring 56, der an einer zweigeteilten Verschleißbrille 58 anliegt, die durch Schrauben 60 von der Gehäuserückseite her an der Rückwand 40 befestigt ist. Die Zylinderrohre 12 schließen unmittelbar an der vertieft angeordneten Verschleißbrille 58 an. Das Schwenklager 52 der Bodenklappe 50 ist soweit in Richtung Spülwasserkasten 16 versetzt, daß bei geöffneter Bodenklappe 50 Verschleißring 56 und eine Hälfte der Verschleißbrille 58 nach unten ausgebaut werden können, ohne den Rohrschieber 34 demontieren zu müssen. Nach dem Ausbau einer Verschleißbrillenhälfte liegt ein Klemmring 62 frei, der gemäß Fig. 6 das Zylinderrohr 12 gegen die Vorderwand 64 des Spülkastens 16 spannt. Beide Enden jedes Zylinderrohres 12 sind identisch ausgebildet. Sie sind flanschfrei und haben außenseitig einen auf kleineren Durchmesser abgesetzten Abschnitt 66. Die Spülkastenwand 64 hat für jedes Zylinderrohr 12 eine Bohrung 68, mit der das Zylinderrohr beim Einfahren in die Funktionsstellung dank eines auf dem Boden des Blechkastens 14 angebrachten Rampenbleches 70 zentriert wird. Die an den Enden des Rohres 12 vorgesehenen Absätze 66 bilden Ringschultern 72. Die spülkastenseitige Ringschulter 72 liegt an der Spülkastenwand 64 an und der Klemmring 62 stützt sich an der schiebergehäuseseitigen Ringschulter 72 des Zylinderrohres 12 ab. Der Klemmring 62 ist mittels vier Schrauben 74 an der Rückwand 40 befestigt.

Nach Entfernung der Verschleißbrillenhälfte 58 (Fig. 5, rechte Hälfte) können die Schrauben 74 durch das offene Rohrschiebergehäuse gelöst und das Zylinderrohr 12 in eine andere Drehstellung gedreht werden, ohne daß der Rohrschieber 34 ausgebaut werden müßte. Das Zylinderrohr 12 kann nach Abnahme des Klemmringes 62 auch axial durch das Rohrschiebergehäuse 18 hindurch herausgezogen werden, ohne den Rohrschieber ausbauen zu müssen, da die Axialprojektion des Zylinderrohres 12 voll innerhalb der Kontur der Bodenklappe 50 liegt, sodaß nicht einmal die untere Lagerhalbschale 48 entfernt werden muß. Dank der identischen Ausbildung der beiden Zylinderrohrenden kann dieses nach Wenden um 180° wieder eingebaut werden.

Der Rohrschieber 34 läßt sich seinerseits einfach ausbauen und zwar ohne daß der Aufnahmetrichter 26 abgenommen werden muß, indem lediglich die Befestigung des Betätigungszylinders 42 und die Schraubringe 76 gelöst, die untere Lagerhalbschale 48 nach unten abgenommen und der Rohrschieber 34 in einer mittleren Schwenkstellung axial nach vom herausgezogen wird.

Die Ausführung gemäß Figuren 7 und 8 veranschaulicht einen Rohrschieber 35, der sich vom Rohrschieber 34 dadurch unterscheidet, daß die abgangsseitige Rohrachse nicht mit der Schwenkachse 36 zusammenfällt. Das Rohrschiebergehäuse 19 hat eine umfangsgeschlossene Vorderwand 39, an der eine Stirnplatte 51 angeschraubt ist, welche das Gehäuse stirnseitig abschließt. In diesem Ausführungsbeispiel bildet die Stirnplatte 51 das abnehmbare Gehäuseteil, nach dessen Abnahme die Zylinderrohre 12 in der schon beschriebenen Art durch das Gehäuse 19 hindurch axial herausgezogen werden können, allerdings nach Ausbau des Rohrschiebers 35 dessen abgangsseitiges Ende in ansich bekannter Weise nierenförmig verbreitert ist. Die Bodenklappe 53 kann ebenfalls geöffnet werden und erleichtert den Ausbau des Klemmringes 62. Das Zylinderrohr 12 kann aber auch ohne Öffnung der Bodenklappe 53 axial ausgebaut werden.

In den Ausführungsbeispielen ist die das Gehäuse 18 bzw. 19 mit dem Spülwasserkasten 16 verbindende Einrichtung als prismatischer Blechkasten dargestellt. Es versteht sich, daß der Blechkasten 14 auch durch einen offenen Rahmen ersetzt werden kann, genauso wie durch zwei Außenrohre, in denen die Zylinderrohre 12 aufgenommen sind.

## Patentansprüche

1. Pumpe, insbesondere für Beton, mit zwei parallelen Pumpzylindern (12), an deren hinteren Enden ein Spülkasten (16) und an deren vorderen Enden ein Gehäuse (18,19) für einen Steuer-Rohrschieber (34, 35) angeschlossen ist, der um eine mittig oberhalb der Pumpzylinder (12) liegende Achse (36) im Gehäuse (18,19) schwenkbar gelagert ist, welches durch mindestens ein in eine Offenstellung bewegbares oder lösbares Gehäuseteil (50,51) zugänglich ist, dadurch gekennzeichnet, daß der Spülkasten (16) und das Gehäuse (18, 19) durch eine Verbindungseinrichtung (14) unlösbar zu einer starren Baueinheit miteinander verbunden sind, in welcher die beiden als flanschfreie Zylinderrohre (12) ausgebildeten Pumpzylinder drehbar gehaltert und an einem Ende mittels einer Befestigungseinrichtung (62) lösbar festgelegt sind, daß die Axialprojektionen der Zylinderrohre (12) das bewegbare bzw. lösbare Gehäuseteil (50, 51) durchsetzen und daß die Zylinderrohre (12) nach Lösen der Befestiguhgseinrichtungen (62) und in Offenstellung befindlichem bzw. gelöstem Gehäuseteil (50,51) durch das Gehäuse (18, 19) hindurch axial herausziehbar sind.

2. Pumpe nach Anspruch 1, dadurch gekennzeichnet, daß die Verbindungseinrichtung ein selbsttragendes kastenförmiges Element (14) bildet, in dem die beiden Zylinderrohre (12) angeordnet sind und an dem Befestigungskonsolen und/oder Laufradstützen (28) angebracht und/oder Antriebs- und Steueraggregate (30,32) befestigt sind.

3. Pumpe nach Anspruch 1 oder 2, dadurch gekennzeichnet, daß die Befestigungseinrichtung als in einer Ausnehmung in der Rückwand (40) des Gehäuses (18, 19) angeordneter Klemmring (62) ausgebildet ist.

4. Pumpe nach Anspruch 3, dadurch gekennzeichnet, daß die beiden Enden des Zylinderrohres (12) identisch mit je einer außenseitigen Ringschulter (72) ausgebildet sind, und daß das Zylinderrohr (12) an beiden Ringschultern (72) zwischen der Wand (64) des Spülkastens (16) und dem Klemmring (62) eingespannt ist.

5. Pumpe nach Anspruch 3 oder 4, dadurch gekennzeichnet, daß die Zylinderrohre (12) unmittelbar an eine Verschleißbrille (58) anschließen, die oberflächenbündig in der Ausnehmung der Gehäuserückwand (40) eingesetzt ist und dem Klemmring (62) unmittelbar benachbart liegt.

6. Pumpe nach Anspruch 1, dadurch gekennzeichnet, daß das bewegbare Gehäuseteil eine Bodenklappe (50) ist, die im Bereich des abgangsseitigen Lagers (38,48) des Rohrschiebers (34) bis über die imaginäre Verlängerung der obersten Mantellinien der Zylinderrohre (12) reicht.

7. Pumpe nach einem der Ansprüche 1 bis 6, dadurch gekennzeichnet, daß das abgangsseitige Lager (38,48) des Rohrschiebers (34) zweigeteilt ist, die obere Lagerhälfte einstückig mit dem Gehäuse (18) ausgebildet und die untere Lagerhalbschale (48) nach unten abnehmbar angeordnet ist.

8. Pumpe nach Anspruch 1 oder 5, dadurch gekennzeichnet, daß die Bodenklappe (50) an der Unterseite des abgangsseitigen Lagers (38,48) des Rohrschiebers (34) verriegelt ist.

9. Pumpe nach Anspruch 1, dadurch gekennzeichnet, daß das bewegbare Gehäuseteil eine Bodenklappe (50) ist, die unterhalb des eingangsseitigen Lagers (40) des Rohrschiebers (34) am Gehäuse (18) schwenkbar gelagert ist und zwischen ihr (50) und der Verbindungseinrichtung (14) ein Hydraulik-Verstellzylinder (54) angreift.

## Claims

1. A pump for concrete comprising a pair of parallel pump cylinders (12), at the rearward end thereof a rinsing box (16) and at the front end thereof a housing (18,19) for a control pipe valve (34,35) being associated, which is mounted for swivelling movement within said housing (18, 19) about an axis (36) arranged centrally above said pump cylinders (12), said housing (18, 19) being accessible through at least one housing part (50, 51) which can be moved into an open position or is detachable characterized in that the rinsing box (16) and the housing (18,19) are undetachably connected with one another by connecting means (14) thereby forming a rigid structural unit in which said pair of pump cylinders formed as flangeless cylinder tubes (12) respectively are rotatably mounted, which at one end thereof are detachably fastened by fastening means (62), that the cylinder tubes (12) intersect said movable or detachable housing part (50,51) and that the cylinder tubes (12) after having loosened the fastening means (62) and with the housing part (50, 51) in its open position are axially extractable through the housing (18,19).

2. A pump according to claim 1, characterized in that the connecting means are formed by a selfsupporting box-like element (14), in which the pair of cylinder tubes (12) are arranged and on which fastening brackets and/or wheel supports (28) and/or drive and control means (30, 32) are fastened.

3. A pump according to claim 1, characterized in that the fastening means are designed to form a clamping ring (62) arranged in a recess formed in the backwall (40) of the housing (18,19).

4. A pump according to claim 3, characterized in that both ends of the cylinder tube (12) are indentically shaped with an outside annular shoulder (72) respectively, and that the cylinder tube (12) is clamped at both said annular shoulders (72) between the wall (64) of the rinsing box (16) and the clamping ring (62).

5. A pump according to claim 3 or 4, characterized in that the cylinder tubes (12) are directly associated with a spectacle wearing plate (58), which is inserted into the recess of the backwall (40) of the housing (18,19) to be flush with the backwall and situated directly adjacent to the clamping ring (62).

6. A pump according to claim 1, characterized in that the movable housing part is a bottom flap (50), which extends beyond the imaginary . extension of the uppermost generating line of the cylinder tubes (12) in the area of the discharge end bearing (38,48) of the control pipe valve (34).

7. A pump according to one of the claims 1 to 6, characterized in that the discharge end bearing (38,48) of the control pipe valve (34) is made of two halves, the upper bearing half is integrally fixed with the housing (18) and the lower bearing half (48) is arranged to be downwardly removable.

8. A pump according to claim 1 or 5, characterized in that the bottom flap (50) is locked at the bottom side of the discharge end bearing (38,48) of the control pipe valve (34).

9. A pump according to claim 1, characterized in that the movable housing part is a bottom flap (50), which is pivoted below the feeding side bearing (40) of the control pipe valve (34) at the housing (18) and an hydraulic shifting cylinder (54) engages between the bottom flap (50) and the connecting means (14).

## Revendications

1. Pompe, notamment pour du béton, comportant deux cylindres de pompe parallèles (12), aux extrémités arrière desquels est raccordé un réservoir de rinçage (16) et aux extrémités avant desquels un boîtier (18, 19) pour un volet de tuyau de commande (34,35) pivotant dans le boîtier (18,19) autour d'un axe (36) logé au centre au-dessus des cylindres de pompe (12) est prévue, le boîtier etant accessible par au moins une partie de boîtier (50, 51) pouvant être .- déplacée en position ouverte'ou être détachée, caracterisée en ce que lé réservoir de rinçage (16) et le boîtier (18,19) sont raccordés par un dispositif de raccordement (14) de manière à ne pas pouvoir être séparés et pour former une unité rigide dans laquelle les deux cylindres de pompe formés en tant que tuyaux cylindriques (12) sans flasque sont tenus de manière à pouvoir pivoter et sont maintenus à une extrémité au moyen d'un dispositif de fixation (62) de manière à pouvoir être détachés, en ce que les projections axiales des tuyaux cylindriques (12) traversent la partie de boîtier (50, 51) mobile ou pouvant être détachée et que les tuyaux cylindriques (12) après que les dispositifs de fixation (62) ont été desserrés et en ce que la partie de boîtier (50, 51) se trouve en position ouverte ou détachée peuvent être retirés du boîtier (18,19) en direction axiale.

2. Pompe selon la revendication 1 caractérisée en ce que le dispositif de raccordement constitue un élément (14) autoportant en forme de caisse dans lequel les deux tuyaux cylindriques (12) sont disposés et logés sur les consoles de fixation et/ou appuis de rotor (28) et/ou fixés aux dispositifs d'entraînement et de commande (30, 32).

3. Pompe selon les revendications 1 ou 2 caractérisée en ce que le dispositif de fixation est formé comme anneau de serrage (62) disposé dans une échancrure de la paroi arrière (40) du boîtier (18, 19).

4. Pompe selon la revendication 3 caractérisée en ce que les deux extrémités du tuyau cylindrique (12) sont identiques et comportent chacune un épaulement annulaire (72) à l'extérieur et que le tuyau cylindrique (12) est tenu par les deux épaulements annulaires (72) entre la paroi (64) du réservoir de rinçage (16) et l'anneau de serrage (62).

5. Pompe selon les revendications 3 ou 4 caractérisée en ce que les tuyaux cylindriques (12) suivent directement des lunettes d'usure (58) qui sont placées à fleur de surface dans l'échancrure de la paroi arrière du boîtier (40) et se trouvent dans le voisinage direct de l'anneau de serrage (62).

6. Pompe selon la revendication 1, caractérisée en ce que la partie de boîtier mobile est une trappe dans le fond (50) qui s'étend de la zone côté sortie du palier (38,48) du volet de tuyau (34) jusqu'au-delà du prolongement imaginaire des génératrices supérieures des tuyaux cylindriques (12).

7. Pompe selon l'une des revendications 1 à 6 caractérisée en ce que le palier côté sortie (38, 48) du volet de tuyau (34) est en deux parties, la moitié de palier supérieur étant formé d'une pièce avec le boîtier (18) et la demi-coque de palier inférieur (48) étant disposée de manière à pouvoir être enlevée par le bas.

8. Pompe selon les revendications 1 à 5 caractérisée en ce que la trappe (50) côté inférieur du palier (38,48) du volet de tuyau (34), qui est situé côté sortie, est verrouillée.

9. Pompe selon la revendication 1 caractérisée en ce que la partie mobile du boîtier est une trappe dans le fond (50) qui est logée dans le boîtier (18) de manière à pouvoir pivoter, au-dessous du palier (40) côté entrée du volet de tuyau (34), et qu'un cylindre de réglage hydraulique (54) s'engage entre la trappe et le dispositif de raccordement (14).
